# EUROPÄISCHE PATENTSCHRIFT

(11) **EP 1 182 942 B1**
(45) Veröffentlichungstag und Bekanntmachung des Hinweises auf die Patenterteilung: **20.04.2005**
(21) Anmeldenummer: 01925474.7
(22) Anmeldetag: 15.03.2001
(51) Int. Cl.: A41D 19/00

(54) **HANDSCHUH**
GLOVE
GANT

(30) Priorität: 16.03.2000 DE 20004857 U; 16.03.2000 DE 20004858 U; 17.08.2000 DE 10040210
(43) Veröffentlichungstag der Anmeldung: 06.03.2002
(73) Patentinhaber: Nordenia Deutschland Pacimex GmbH, 85298 Scheyern (DE)
(72) Erfinder: BRINKMANN, Fritz, 86561 Rettenbach (DE)
(74) Vertreter: Säger, Manfred, Dipl.-Ing.
(86) Internationale Anmeldenummer: PCT/EP2001/002990
(87) Internationale Veröffentlichungsnummer: WO 2001/067904

(56) Entgegenhaltungen:
- WO-A-99/20544
- FR-A- 2 187 244
- US-A- 3 384 083
- US-A- 3 920 500
- US-A- 4 347 931
- US-A- 4 677 697
- US-A- 4 902 283
- US-A- 4 928 322
- US-A- 5 301 806
- US-A- 6 024 094

## Beschreibung

Die vorliegende Erfindung betrifft einen Handschuh gemäss dem Oberbegriff des Hauptanspruchs.

Es ist ein Handschuh bekannt (FR-A-2187 244), bei dem der alle Finger und den Daumen aufnehmende Handinnenbereich im Lagerzustand bei geschlossener Handschuhöffnung in seinem Inneren die Lage aufweist. Zum Benutzen wird dieser geschlossene Handschuhöffnung geöffnet und der gesamte Handschuh umgestülpt, so dass die Lage im Gebrauchszustand aussen zu liegen kommt. Nach Gebrauch kann der Handschuh z.B. wiederum umgestülpt und weggeworfen werden.

Zwar wird -im Lagerzustand- bei diesem bekannten Handschuh der Austritt von Flüssigkeit aus der Lage verhindert; es kann aber nicht ausgeschlossen werden, dass sich Flüssigkeit auf dem vor dem Öffnen aussen und danach im Gebrauchszustand innen befindlichen Bereich des Handschuhs während des Öffnens absetzt, wobei das Umstülpen aber umständlich ist und dazu führen kann, dass der Benutzer dabei mit der anderen dazu benötigten Hand mit der Flüssigkeit in Berührung kommt. Nachteilig an diesem bekannten Handschuh ist aber dafür die Form des Handinnenbereichs für alle Finger und den Daumen, die den Einsatz dieser bekannten Handschuhe wegen der geringen Manipulier- sowie Beweglichkeit einschränkt.

Es sind ferner weitere Einweg- oder Wegwerfhandschuhe bekannt, die im wesentlichen aus Kunststoff bestehen und beispielsweise für Reinigungszwecke jeglicher Art, etwa bei der Körperpflege und beim Waschen gebrechlicher oder bewegungsunfähiger Personen, eingesetzt werden . Bei diesen weiteren Handschuhen sind sowohl Fingerhandschuhe als auch Fäustlinge umfaßt. Um hierbei der reinigenden oder waschenden Person die Arbeit zu erleichtern, ist die saugfähige, zumeist auf der Innenseite außen aufgebrachte Außenlage bereits mit mindestens einer Flüssigkeit -etwa einer Reinigungs- oder Waschflüssigkeitversehen, das heißt beispielsweise eingesprüht und/oder getränkt und/oder imprägniert.

Da es sich bei derartigen Handschuhen -nicht zuletzt aufgrund ihrer Konsistenz- um einen Einweg- oder Wegwerfartikel handelt, werden diese nicht selten in Mehrfachpackungen, beispielsweise in Zehnerpackungen, zur Verfügung gestellt; um hierbei Platz und mithin Verpackungsmaterial sowie Lagerraum einzusparen, werden mehrere oder viele dieser Handschuhe in gefaltetem, gerolltem und/oder gestapeltem Zustand paarweise zur Verfügung gestellt (US-A-4 928 322). Es ist aber auch möglich, dass ein einzelner Handschuh mit zwei Daumenabteilungen und mit einer einseitig an eine Kunststoffolie angegesiegelten imprägnierten Aussenlage verwendet wird (US-A-5 301 806).

Hierbei besteht nun die Möglichkeit, daß die Flüssigkeit, mit der die Außenlage der Handschuhe versehen ist, im Laufe der Zeit durch die Handschuhöffnung in das Innere des Handschuhs eindringt, was nicht zuletzt unter Hygieneaspekten unerwünscht ist.

Es ist ferner ein einzelener gattungsgemässer Handschuh gemäss dem Oberbegriff des Hauptanspruchs mit einem in Draufsicht rechteckförmigen Umriss bekannt (US-A-4 347 931), dessen imprägnierte Lage von einer weiteren sowie gesondert anzusiegelnden Abdecklage abgedeckt ist.

Ausgehend von den vorstehend dargelegten Nachteilen und Unzulänglichkeiten liegt der vorliegenden Erfindung die Aufgabe zugrunde, einen gattungsgemässen Handschuh, insbesondere einen derartigen Einweg- oder Wegwerfhandschuh, in einfacher Art und Weise sowie preisgünstig herstellbar so weiterzubilden, dass er griffiger und besser handhabbar ist, sowie ein Eindringen der Flüssigkeit, mit der die Lage des Handschuhs versehen ist, in dessen Inneres auf jeden Fall, also auch im Gebrauchszustand vermieden wird.

Diese Aufgabe wird bei einem Handschuh der gattungsgemässen Art nach dem Oberbegriff des Hauptanspruchs erfindungsgemäss durch dessen kennzeichnende Merkmale gelöst.

Erfindungsgemäss weist also der Handschuh anstelle eines in etwa rechteckförmigen Innenraums für die Hand nach dem gattungsgemässen Stand der Technik zumindest eine Schweiß- oder Siegelnaht in Form eines Fingerhandschuhs (mit bis zu sechs Aufnahmebereichen für die Finger, aber auch mit Aufnahmebereichen, in denen zwei oder mehr Finger gleichzeitig nebeneinander aufnehmbar sind) oder in Form eines Fäustlings auf, wodurch der Handschuh griffiger und besser handhabbar ausgebildet ist. Darüberhinaus ist die Schweiß- oder Siegelnaht in Draufsicht auf beiden Seiten des Fingerbereichs jeweils mit je einer Daumenabteilung zur Aufnahme eines Daumens versehen, womit gesondete Handschuhe für die linke Hand und für die rechte Hand nicht gesondert hergestellt werden müssen; vielmehr kann jeder Handschuh links und rechts so getragen werden, daß die saugfähige Außenlage nur auf einer der beiden Seiten (Aussen- oder Innenseite) des Handschuhs auf deren Aussenbereich zugeordnet ist. Erfindungsgemäß wird demzufolge ein Handschuh bereitgestellt, der auf vorzugsweise jedoch nur auf seiner Innenseite aussen mit einer zweckmäßigerweise hochsaugfähigen ("superabsorbent") Außenlage aus Papier oder (Papier-) vlies versehen ist, die sehr dünn gehalten sein kann, so daß erheblich an Material eingespart werden kann. Da die saugfähige Außenlage mit mindestens einer Reinigungs- oder Waschflüssigkeit versehen ist, ist die Handschuhöffnung vor der Ingebrauchnahme flüssigkeitsdicht verschlossen, so dass Flüssigkeit nicht in das Innere des Handschuhs gelangen kann. Diese Handschuhöffnung ist erst bei Ingebrauchnahme des Handschuhs zu öffnen. Bei der sich im wesentlichen in der Längsrichtung in Form einer Kunststoffbahn erstreckenden Kunststofffolien sind zwei oder mehr Handschuhe in Längsrichtung der Kunststoffbahn hintereinander vorgesehen und aufgerollt sein, so dass sie einzeln mittels einer Spendevorrichtung ausgegeben werden können. Die z. B. auf der Innenseite des Handschuhs aussenliegende imprägnierte Aussenlage wird beim Aufwickeln von der Aussenseite der nächsten Wicklung abgedeckt und damit -ausreichend- geschützt, ohne dass eine gesonderte Abdecklage erforderlich ist.

Mithin wird auf diese Weise ein einziger Handschuh sowohl für rechtshändigen als auch linkshändigen Gebrauch, insbesondere ein Einweg- oder Wegwerfhandschuh, bereitgestellt, der in einfacher Art und Weise sowie preisgünstig herstellbar ist und bei dem in zuverlässiger Manier in jedem Falle verhindert wird, daß die Flüssigkeit, mit der die Außenlage der Handschuhe versehen ist, im Laufe der Zeit durch die Handschuhöffnung in das Innere des Handschuhs eindringen kann.

Gemäß einer bevorzugten Weiterbildung der vorliegenden Erfindung ist entlang der Handschuhöffnung oder im Bereich der Handschuhöffnung mindestens ein sich im wesentlichen quer zur Einführrichtung der Hand erstreckendes Band angeordnet, insbesondere an der dem Fingerbereich gegenüberliegenden Kante der Innenseite angebracht (hierbei ist der Begriff "Fingerbereich" so zu verstehen, daß der Bereich sowohl für den Daumen als auch für die vier weiteren Finger (Zeigefinger, Mittelfinger, Ringfinger, kleiner Finger) umfaßt ist).

Dieses Band, das sich vorteilhafterweise über die gesamte Breite des Handschuhs erstreckt und beispielsweise im wesentlichen opak oder auch im wesentlichen transparent sein kann, dient unter anderem dazu, die die Außenseite aufweisende Kunststoffolie entlang der Handschuhöffnung oder im Bereich der Handschuhöffnung auf der die Innenseite aufweisende Kunststoffolie zu fixieren, um einen bis zur Ingebrauchnahme des Handschuhs beständigen und insbesondere flüssigkeitsdichten Verschluß der Handschuhöffnung zu gewährleisten.

Gemäß einer besonders erfinderischen Weiterbildung des vorliegenden Handschuhs sind die Kunststofffolien auch in den der Handschuhöffnung zugeordneten Randbereichen fest und flüssigkeitsdicht miteinander verbunden, beispielsweise durch Kleben und/oder durch Schweißen und/oder durch Siegeln.

Um nun bei Ingebrauchnahme des Handschuhs einen Zugang in das Innere des Handschuhs zu ermöglichen, ist in einer bevorzugten Ausgestaltungsform entlang der Handschuhöffnung oder im Bereich der Handschuhöffnung mindestens eine sich quer zur Einführrichtung der Hand erstreckende, zeitlich zweckmäßigerweise vor dem beispielsweise durch Kleben und/oder durch Schweißen und/oder durch Siegeln erfolgenden Verbinden der die Außenseite aufweisenden Kunststoffolie, der die Innenseite aufweisenden Kunststoffolie und der Außenlage vorgenommene Sollbruchlinie oder Sollreißlinie der die Außenseite aufweisenden Kunststoffolie vorgesehen, die dem Fingerbereich näher als die in den der Handschuhöffnung zugeordneten Randbereichen angeordnete feste und flüssigkeitsdichte Verbindung der Kunststofffolien ist und entlang der die Handschuhöffnung zu öffnen ist. Durch Öffnen dieser Sollbruchlinie oder Sollreißlinie kann mithin die Hand in Einführrichtung in das Innere des Handschuhs eingeführt werden.

Gemäß einer weiteren, besonders zweckmäßigen Ausführungsform der vorliegenden Erfindung kann entlang der Handschuhöffnung oder im Bereich der Handschuhöffnung mindestens eine sich quer zur Einführrichtung der Hand erstreckende Sollbruchlinie oder Sollreißlinie der die Außenseite aufweisenden Kunststoffolie, der die Innenseite aufweisenden Kunststoffolie und der Außenlage vorgesehen sein, die dem Fingerbereich näher als die in den der Handschuhöffnung zugeordneten Randbereichen angeordnete feste und flüssigkeitsdichte Verbindung der Kunststofffolien ist und entlang der die Handschuhöffnung zu öffnen ist.

Durch das Vorsehen dieser gewissermaßen "durchgängigen", das heißt alle Lagen (= beide Kunststofffolien und Außenlage) des Handschuhs kongruent erfassenden Sollbruchlinie oder Sollreißlinie kann ein Zugang zur Handschuhöffnung durch Abtrennen des der Handschuhöffnung zugeordneten Abschnitts des Handschuhs entlang der Sollbruchlinie oder Sollreißlinie bei Ingebrauchnahme des Handschuhs auf problemlose Weise bewerkstelligt werden.

Die vorstehend dargelegten Sollbruchlinien oder Sollreißlinien können sich praktischerweise über die gesamte Breite des Handschuhs erstrecken, um einen vollständigen Zugang zum Inneren des Handschuhs zu ermöglichen. Aus Gründen der einfachen Handhabung der Sollbruchlinien oder Sollreißlinien empfiehlt sich für diese ein im wesentlichen linienförmiger Verlauf.

Wenn die vorliegende Erfindung in besonders erfinderischer Weise weitergebildet werden soll, so empfiehlt es sich, die Sollbruchlinie oder Sollreißlinie als angesiegelten Bereich oder als angesiegelte Linie auszubilden. Alternativ oder in Ergänzung hierzu kann die Sollbruchlinie oder Sollreißlinie auch als insbesondere hart gepreßter Bereich oder als insbesondere hart gepreßte Linie ausgestaltet werden. Auch durch Einsetzen von Rändeltechnik (gerändelter Bereich oder gerändelte Linie) kann die Sollbruchlinie oder Sollreißlinie bewerkstelligt werden; schließlich ist auch an die Möglichkeit zu denken, die Sollbruchlinie oder Sollreißlinie durch mindestens eine Perforation zu bewirken.

Unabhängig hiervon oder in Verbindung hiermit ist gemäß einer vorteilhaften Ausgestaltungsform der vorliegenden Erfindung entlang der Handschuhöffnung oder im Bereich der Handschuhöffnung mindestens ein optionalerweise wiederverschließbares Verschlußmittel angeordnet, das insbesondere zum Zwecke des Freilegens und/oder des Öffnens der Handschuhöffnung entfernbar ist und das sich praktischerweise im wesentlichen quer zur Einführrichtung der Hand und hierbei insbesondere über die im wesentlichen gesamte Breite der Handschuhöffnung erstrecken kann.

In vorteilhafter Weise ist das Verschlußmittel -ebenso wie die Kunststofffolien- aus Kunststoff ausgebildet, beispielsweise in Form eines sogenannten "Mini-Grip"-Systems, bei dem das Verschlußmittel an der Innenseite der einen Kunststoffolie mindestens ein Band und an der Innenseite der anderen Kunststoffolie mindestens eine dem Band zugeordnete rillenförmige Aufnahme für das Band aufweist.

Alternativ oder in Ergänzung hierzu kann das Verschlußmittel optionalerweise auch als mindestens ein Klebeband und/oder als mindestens ein Klebeetikett und/oder als mindestens eine Klebelasche und/oder als mindestens ein Tape ausgebildet sein.

In einer fakultativen Ausführungsform der vorliegenden Erfindung ist das Verschlußmittel klettartig, das heißt als Klettverschluß ausgebildet, wodurch eine Wiederverschließbarkeit des Handschuhs insofern begünstigt wird, als ein Verschlußmittel nach Art eines Klettverschlusses mehrmals geöffnet und wieder verschlossen werden kann, so daß ein derartiges Verschlußmittel auch einer wiederholten Beanspruchung problemlos gewachsen ist.

Dies gilt im übrigen auch für ein Verschlußmittel auf Basis mindestens eines "Mini-Grip"-Systems sowie für ein Verschlußmittel auf Basis mindestens eines Klebebands und/oder mindestens eines Klebeetiketts und/oder mindestens einer Klebelasche und/oder mindestens eines Tapes.

Gemäß einer besonders bevorzugten Weiterbildung der vorliegenden Erfindung kann im Bereich der Handschuhöffnung zwischen der die Außenseite aufweisenden Kunststoffolie und der die Innenseite aufweisenden Kunststoffolie mindestens ein sich im wesentlichen quer zur Einführrichtung der Hand erstreckender Haftvermittler vorgesehen sein, der sich praktischerweise über die im wesentlichen gesamte Breite des Handschuhs erstreckt und gewissermaßen ebenfalls als Verschlußmittel fungiert.

Es ist zweckmäßig, wenn die saugfähige Außenlage, wie vorstehend bereits erwähnt, Papier bzw. Vlies aufweist und wenn die Kunststoffolie schweiß- und/oder siegelfähig ist; vorzugsweise besteht die Kunststoffolie aus Polyethylen (PE), welches Material den Vorteil bietet, daß es unter bestimmten Voraussetzungen luftdurchlässig, nicht jedoch flüssigkeitsdurchlässig sein kann; im Gegensatz dazu kann Polypropylen (PP) bei Vorliegen gewisser Bedingungen flüssigkeitsdurchlässig, nicht jedoch luftdurchlässig sein.

Die im wesentlichen deckungsgleichen Kunststofffolien sind in einfacher Weise in Form eines Schlauchs gefaltetet, wobei die sich in Längsrichtung erstreckende Faltkante die Oberseite des Handschuhs im Bereich der Fingerspitzen der darin eingeführten Hand bildet und wobei die beiden der Faltkante entgegengesetzt liegenden Kanten die Handschuhöffnung bilden.

Im Ergebnis muß mithin im Bereich der Faltkante eine Schweiß- oder Siegelnaht nicht notwendigerweise vorgesehen sein, was die Herstellung des Handschuhs vereinfacht. Lediglich an den seitlichen Randbereichen, und optionalerweise in den der Handschuhöffnung zugeordneten Randbereichen sind die deckungsgleichen Kunststofffolien zweckmäßigerweise durch Kleben und/oder durch Schweißen und/oder durch Siegeln fest und flüssigkeitsdicht miteinander verbunden. Der Handschuh können jedoch mit Vorteil bezogen auf die Laufrichtung der Kunststoffbahn rechtwinklig gedreht, mithin hintereinanderliegend aus der Kunststoffbahn geformt sein.

Weiterhin ist in zweckmäßiger Ausgestaltung der vorliegenden Erfindung vorgesehen, zu den beiden deckungsgleichen Kunststofffolien mindestens eine weitere deckungsgleiche Kunststoffolie auf der der Außenlage entgegengesetzten Seite vorzusehen, wobei diese weitere Kunststoffolie zumindest mit der benachbarten Kunststoffolie über eine weitere Schweiß- oder Siegelnaht verbunden ist, die mit Abstand von der Schweiß- oder Siegelnaht in Form eines Fingerhandschuhs oder in Form eines Fäustlings, jedoch im wesentlichen parallel dazu verläuft.

Die weitere Schweiß- oder Siegelnaht sollte hierbei eine größere Fläche als die erstgenannte Schweiß - oder Siegelnaht einnehmen, wodurch zwischen jeweils zwei benachbarten deckungsgleichen Kunststofffolien jeweils ein Handschuh, jedoch mit verschiedener Größe, gebildet wird. Somit können die Handschuhe problemlos für ganz große Hände wie auch für ganz kleine Hände eingesetzt werden, ohne den Gebrauchskomfort zu gefährden.

Wenn der Handschuh gemäß der vorliegenden Erfindung in besonders vorteilhafter Weise weitergebildet werden soll, so empfiehlt es sich, im Bereich der Handschuhöffnung mindestens einen Arretierverschluß mit mindestens einem sich im wesentlichen quer zur Einführrichtung der Hand erstreckenden Fixier- oder Verschlußband vorzusehen. In bevorzugter Weise ist mithin mindestens ein Fixier- oder Verschlußband ausgebildet, das im Bereich der sogenannten "Stulpe" des Handschuhs angeordnet ist und mit dem die Handschuhöffnung nach Einführen der Hand in den Handschuh verschließbar ist.

Mit der Anordnung des Arretierverschlusses im Bereich der Handschuhöffnung, das heißt im Stulpenbereich ist zum einen kein zusätzlicher Materialaufwand verbunden, weil das für den Arretierverschluß erforderliche Material durch die Kunststoffolie(n) ohnehin zur Verfügung gestellt ist und andernfalls nur Abfall wäre; zum anderen wird durch das Vorsehen des Arretierverschlusses und der dadurch bewirkten Verschlußfunktion im Bereich der Handschuhöffnung ein Herausrutschen der Hand aus dem Handschuh in zuverlässiger Weise verhindert, denn der ansonsten möglicherweise zum unkontrollierten Herumflattern und bei Vorliegen ungünstiger Bedingungen im Extremfall zum ungewollten Einreißen neigende Stulpenbereich, das heißt Bereich der Handschuhöffnung ist durch den Arretierverschluß fixierbar und verschließbar.

In einer spezielleren Ausführungsform weist das Fixier- oder Verschlußband zwei Enden auf, wobei in bevorzugter Weise das eine Ende auf der einen Seite der Handschuhöffnung vorgesehen ist und wobei das andere Ende auf der anderen Seite der Handschuhöffnung vorgesehen ist.

Zweckmässige Ausgestaltungen und Weiterbildungen der Erfindung sind in den weiteren Unteransprüchen gekennzeichnet.

Weitere Ausgestaltungen, Merkmale und Vorteile der vorliegenden Erfindung werden nachfolgend unter Bezugnahme auf die Zeichnung beschrieben, durch die Ausführungsbeispiele der vorliegenden Handschuhe veranschaulicht sind. Es zeigt:
- Fig. 1: eine Vielzahl von in Längsrichtung querliegend nebeneinander angeordneten Einweg- oder Wegwerfhandschuhen, in perspektivischer, schematischer Darstellung;
- Fig. 2: einen Schnitt II-II gemäss Figur 1;
- Fig. 3: einen Schnitt III-III gemäss Figur 1;
- Fig. 4: eine Vielzahl von in Längsrichtung hintereinander liegend nebeneinander angeordneten Einweg- oder Wegwerfhandschuhen gemäß einem Ausführungsbeispiel, in perspektivischer, schematischer Darstellung;
- Fig. 5: einen Schnit V-V gemäss Figur 4;
- Fig. 6: ein weiteres Ausführungsbeispiel eines Handschuhs gemäß der vorliegenden Erfindung, in Draufsicht;
- Fig. 7: einen Schnitt VII-VII gemäss Figur 6;
- Fig. 8: ein anderes Ausführungsbeispiel eines Handschuhs gemäß der vorliegenden Erfindung, in Draufsicht;
- Fig. 9: einen Schnitt IX-IX gemäss Figur 8;
- Fig. 10: ein noch anderes Ausführungsbeispiel eines Handschuhs gemäß der vorliegenden Erfindung, in seitlicher Schnittdarstellung; und
- Fig. 11: ein letztes Ausführungsbeispiel eines Handschuhs gemäß der vorliegenden Erfindung, in seitlicher Schnittdarstellung.

Gleiche oder ähnliche Bestandteile oder Merkmale der vorliegenden Erfindung sind in den Figuren 1 bis 11 mit identischen Bezugszeichen versehen.

Die Siegelnaht 17 des erfindungsgemässen Ausführungsbeispiel eines Handschuhs 50 (Figur 4) weist in Draufsicht auf beiden Seiten eines Fingerbereichs 30 (definiert durch kleinen Finger, Ringfinger, Mittelfinger und Zeigefinger) jeweils eine zur Aufnahme eines Daumens dienende Daumenabteilung 51 und mithin einen bezüglich der Längsrichtung 13 gewissermaßen spiegelsymmetrischen Handschuh 50 auf.

Wie aus der Darstellung der Figur 4 des weiteren ersichtlich, ist im Bereich einer Handschuhöffnung 11 ein sich quer zur Einführrichtung der Hand erstreckendes Band 40 angebracht. Dieses Band 40, das sich über nahezu die gesamte Breite des Handschuhs 50 erstreckt und opak ist, dient dazu, die Kunststoffolie 6 im Bereich der Handschuhöffnung 11 auf der Kunststoffolie 7 zu fixieren, um einen bis zur Ingebrauchnahme des Handschuhs 50 beständigen und insbesondere flüssigkeitsdichten Verschluß der Handschuhöffnung 11 zu gewährleisten und mithin dafür zu sorgen, daß die Flüssigkeit, mit der die Außenlage 12 des Handschuhs 50 getränkt ist, während der Lagerung der Handschuhe 50 in gerolltem Zustand nicht durch die Handschuhöffnung 11 in das Innere des Handschuhs 50 eindringt.

Des weiteren geht aus Figur 4 hervor, daß im Bereich der Handschuhöffnung 11 ein Arretierverschluß mit einem sich quer zur Einführrichtung der Hand erstreckenden Fixier- oder Verschlußband 19 vorgesehen ist. Dieses Fixier- oder Verschlußband 19 ist mit dem Band 40 einheitlich, das heißt einstückig und in integrierter Form ausgebildet, womit eine zusätzliche Materialersparnis verbunden ist, weil das sowohl für das Band 40 als auch für das Fixier- oder Verschlußband 19 erforderliche Material durch die Kunststoffolie 7 ohnehin zur Verfügung gestellt ist und andernfalls nur Abfall wäre.

Das Fixier- oder Verschlußband 19 weist zwei Enden 19a, 19b auf, wobei das eine Ende 19a auf der in Figur 4 linken Seite der Handschuhöffnung 11 vorgesehen ist und wobei das andere Ende 19b auf der in Figur 4 rechten Seite der.Handschuhöffnung 11 vorgesehen ist.

Mit dem Vorsehen dieses Fixier- oder Verschlußbandes 19, das im Bereich der sogenannten "Stulpe" des Handschuhs 50 angeordnet ist und mit dem die Handschuhöffnung 11 nach Einführen der Hand in den Handschuh 50 verschließbar ist, ist zum einen kein zusätzlicher Materialaufwand verbunden, weil das für das Fixier- oder Verschlußband 19 erforderliche Material durch die Kunststofffolien 6 bzw. 7 ohnehin zur Verfügung gestellt ist und andernfalls nur Abfall wäre; zum anderen wird durch das Vorsehen des Fixier- oder Verschlußbandes 19 und der dadurch bewirkten Verschlußfunktion im Bereich der Handschuhöffnung 11 ein Herausrutschen der Hand aus dem Handschuh 50 verhindert, denn der ansonsten möglicherweise zum unkontrollierten Herumflattern und bei Vorliegen ungünstiger Bedingungen im Extremfall zum ungewollten Einreißen neigende Stulpenbereich, das heißt Bereich der Handschuhöffnung 11 ist durch das Fixier- oder Verschlußband 19 fixierbar und verschließbar.

In der speziellen Ausgestaltung der Ausführungsform gemäss Figur 4 ist nun das eine Ende 19a auf der in Figur 4 linken Seite der Handschuhöffnung 11 vorgesehen und das andere Ende 19b auf der in Figur 4 rechten Seite der Handschuhöffnung 11 vorgesehen.

Eine besonders gute Schließwirkung in bezug auf die Handschuhöffnung 11 ist hierbei dadurch erzielbar, daß das eine Ende 19a auf das andere Ende 19b umschlagbar ist und daß die zwei Enden 19a, 19b aneinander mittels zweier zunächst durch silikonisierte Abdeckungen vor Verschmutzung geschützten Klebestreifen lösbar befestigbar sind.

Beim dem Ausführungsbeispiel gemäss Figur 4 sind die Handschuhe 50 in Längsrichtung 13 hintereinander liegend in Längsrichtung 13 angeordnet. Dabei ist die den Fingerkuppen benachbarte Oberseite des Handschuhs 50 mit einer quer zur Längsrichtung 13 verlaufenden Siegelnaht 8 versehen. Parallel zu dieser Siegelnaht 8, jedoch auf der von der Oberseite des Handschuhs 50 abgewandten Seite ist eine die Handschuhöffnung 11 beim Abtrennen bildende linienförmige Perforation 18 vorgesehen.

Im Gegensatz zum vorstehend erläuterten ersten Ausführungsbeispiel gemäss Figur 4, bei dem die Handschuhe 50 hintereinander liegend in Längsrichtung 13 angeordnet sind, sind die wegen der fehlenden zweiten Daumenabteilung 51 nicht unter Schutz stehenden Ausführungsformen der Handschuhe 5 in den Figuren 1 bis 3 -bezogen auf die Längsrichtung 13 quer nebeneinander liegend angeordnet. Sie (5) weisen zwei deckungsgleiche, in Draufsicht rechteckförmige Kunststofffolien 6, 7 auf, die in den Randbereichen fest unter Bildung einer Außenseite 9 und einer Innenseite 10 sowie unter Freilassung einer Handschuhöffnung 11 durch Kleben oder durch Schweißen oder durch Siegeln miteinander verbunden sind.

Des weiteren ist der Handschuh 5 auf der Innenseite 10 außen mit einer saugfähigen Außenlage 12, die aus Papier(vlies) besteht, versehen. Diese Außenlage 12 ist mit einer Flüssigkeit, insbesondere mit einer Reinigungs- oder Waschflüssigkeit, versehen, das heißt eingesprüht und/oder getränkt und/oder imprägniert.

Die Kunststofffolien 6, 7 sind demgegenüber aus Polyethylen (PE) und mikroperforiert, so daß ein gewissermaßen atmungsaktiver Handschuh 5 bereitgestellt ist, der einen Luftaustausch zuläßt; dies hat die positive Folge, daß ein unangenehmes Schwitzen der Hand im Handschuh 5 vermieden werden kann.

Die deckungsgleichen Kunststofffolien 6, 7 sind aus einer in Form eines Schlauchs gefalteten, sich in Längsrichtung 13 erstreckenden Kunststoffbahn geformt, wobei die sich in Längsrichtung 13 erstreckende Faltkante 14 die Oberseite des Handschuhs 5 im Bereich der Fingerkuppen bildet und die beiden der Faltkante 14 entgegengesetzt liegenden Kanten 15, 16 die Handschuhöffnung 11 bilden.

Wie der Darstellung in Figur 2 entnehmbar ist, ist die dem Fingerbereich 30 gegenüberliegende Kante 15 der Außenseite 9 versetzt zur dem Fingerbereich 30 gegenüberliegenden Kante 16 der Innenseite 10 angeordnet.

Hierdurch ist ein besonders komfortables Einführen der Hand in den Handschuh 5 ermöglicht, denn der Benutzer des Handschuhs 5 kann gegebenenfalls die Tatsache, daß die beiden Kunststofffolien 6, 7 möglicherweise aneinanderhaften, kompensieren, indem er die überstehende Kante 16 auf einfache Weise ergreift und die beiden Kunststofffolien leicht auseinanderzieht.

Um nun zu verhindern, daß die Flüssigkeit, mit der die Außenlage 12 des Handschuhs 5 versehen ist, vor Ingebrauchnahme des Handschuhs 5 im Laufe der Zeit durch die Handschuhöffnung 11 in das Innere des Handschuhs eindringt, ist entlang der Handschuhöffnung 11 ein Verschlußmittel 80 in Form eines Klebebandes angeordnet, das zum Zwecke des Freilegens und des Öffnens der Handschuhöffnung 11 entfernbar ist und das sich im wesentlichen quer zur Einführrichtung der Hand und hierbei über die gesamte Breite der Handschuhöffnung 11 erstreckt (Figuren 1 und 2).

Die an den seitlichen Randbereichen durch Schweißen oder durch Siegeln miteinander verbundenen deckungsgleichen Kunststofffolien 6, 7 weisen ferner bereichsweise eine mit Abstand von den Randbereichen 8 und/oder von der Faltkante 14 verlaufende Siegelnaht 17 auf und zwar in Form eines Fäustlings.

Wie Figur 1 zeigt, ist eine Vielzahl von Einweg- oder Wegwerfhandschuhen 5 in Längsrichtung 13 der Kunststoffbahn nebeneinander vorgesehen, die durch jeweils eine im wesentlichen rechtwinklig zur Längsrichtung 13 verlaufende linienförmige Perforation 18 leicht trennbar, jedoch noch miteinander verbunden sind.

Wie den Figuren 1 bis 3 des weiteren entnehmbar ist, sind auf der Außenseite 9 des Handschuhs 5 zwei parallel zueinander angeordnete Trägerbänder 23a, 23b vorgesehen. Diese Trägerbänder 23a, 23b haben zum einen eine stabilisierende Funktion, und zwar insofern, als die Handschuhe 5 in Längsrichtung 13 (vgl. die Figuren 1 und 2) abgerollt und einzeln mittels einer Spendevorrichtung ausgegeben werden; zum anderen können die Trägerbänder 23a, 23b auch als Halterung für den Handschuh 5 eingesetzt werden, und zwar in erfindungswesentlicher Weise auch derart, daß das Trägerband 23 bzw. die Trägerbänder 23a, 23b anstelle der die Außenseite 9 bildenden Kunststoffolie 6 vorgesehen sind.

In letzterem Falle wird die Hand des Benutzers zwischen die Trägerbänder 23a, 23b und die die Innenseite 10 bildende Kunststoffolie 7 eingeführt, das heißt die Trägerbänder 23a, 23b fungieren dann als Haltebänder, die über den Handrücken gezogen werden.

Figur 5 zeigt im Querschnitt, daß an der der elektrostatisch aufladbaren und mit einem desinfizierenden Additiv versehenen Außenlage 12 entgegengesetzten Seite des Handschuhs 50 auf die beiden deckungsgleichen Kunststofffolien 6, 7 eine weitere deckungsgleiche Kunststoffolie 20 mit einer weiteren Siegelnaht 21, die eine größere Fläche als die Siegelnaht 17 einschließt, jedoch mit Abstand zu dieser gewissermaßen parallel verläuft, aufgebracht ist. Hierdurch bedingt ergibt sich ein weiterer, in einem Arbeitsgang hergestellter Handschuh mit einer Handschuhöffnung 52, wobei dieser Handschuh größer als der nur durch die beiden deckungsgleichen Kunststofffolien 6, 7 gebildete Handschuh ausgebildet ist.

Um den Handschuh 50 formstabiler auszugestalten, sind außerhalb des Bereichs der Siegelnaht 17 (vgl. das erste Ausführungsbeispiel gemäß den Figuren 1 bis 3) bzw. außerhalb der weiteren Siegelnaht 21 (vgl. das zweite Ausführungsbeispiel gemäß den Figuren 4 und 5) Stabilisierungsverbindungen 22 vorgesehen, die beim wiedergegebenen zweiten Ausführungsbeispiel als Siegelnähte ausgestaltet sind.

Somit ist der außerhalb des eigentlichen Handschuhs 5 bzw. 50 verbleibende Bereich der längs der Perforation 18 abzutrennenden, in Draufsicht rechteckförmigen Teile stabil und stört beim Gebrauch des Handschuhs 5 bzw. 50 nicht.

Bei dem Ausführungsbeispiel des Handschuhs 5 (vgl. Figur 6) sind die Kunststofffolien 6, 7 nicht nur an den seitlichen Randbereichen, sondern auch in den der Handschuhöffnung 11 zugeordneten Randbereichen fest und im wesentlichen flüssigkeitsdicht durch Siegeln miteinander verbunden.

Da die saugfähige, auf der Innenseite 10 außen aufgebrachte Außenlage 12 mit einer Waschflüssigkeit eingesprüht ist, ist die Handschuhöffnung 11 im wesentlichen flüssigkeitsdicht verschlossen und bei Ingebrauchnahme des Handschuhs 5, das heißt zum Zwecke des Gebrauchs des Handschuhs 5 zu öffnen.

Um bei Ingebrauchnahme des Handschuhs 5 einen Zugang in das Innere des Handschuhs 5 zu ermöglichen, ist im Bereich der Handschuhöffnung 11 eine sich quer zur Einführrichtung der Hand erstreckende, zeitlich vor dem Verbinden der Kunststoffolie 6, der Kunststoffolie 7 und der Außenlage 12 durch Ansiegeln bewerkstelligte Sollreißlinie 60 an der die Außenseite 9 aufweisenden Kunststoffolie 6 vorgesehen (Figur 7).

Diese Sollreißlinie 60 ist dem Fingerbereich 30 näher als die in den der Handschuhöffnung 11 zugeordneten Randbereichen angeordnete feste und im wesentlichen flüssigkeitsdichte Verbindung der Kunststofffolien 6, 7 (Figur 6), wobei die Handschuhöffnung 11 entlang der Sollreißlinie 60 zu öffnen ist. Durch Öffnen dieser Sollreißlinie 60 kann mithin die Hand in Einführrichtung in das Innere des Handschuhs 5 eingeführt werden.

Wie Figur 6 des weiteren zu entnehmen ist, erstreckt sich die Sollreißlinie 60 über die durch die Siegelnaht definierte Breite des Handschuhs 5, um einen möglichst vollständigen Zugang zum Inneren des Handschuhs 5 zu ermöglichen. Aus Gründen der einfachen Handhabung der Sollreißlinie 60 ist für diese ein linienförmiger Verlauf gewählt.

Bei einem anderen Ausführungsbeispiel eines Handschuhs 5 (Figur 8) sind die Kunststofffolien 6, 7 nicht nur an den seitlichen Randbereichen, sondern auch in den der Handschuhöffnung 11 zugeordneten Randbereichen fest und flüssigkeitsdicht durch Siegeln miteinander verbunden.

Da die saugfähige, auf der Innenseite 10 außen aufgebrachte Außenlage 12 mit einer Waschflüssigkeit eingesprüht ist, ist die Handschuhöffnung 11 flüssigkeitsdicht verschlossen und bei Ingebrauchnahme des Handschuhs 5, das heißt zum Zwecke des Gebrauchs des Handschuhs 5 zu öffnen.

Um bei Ingebrauchnahme des Handschuhs 5 einen Zugang in das Innere des Handschuhs 5 zu ermöglichen, ist im Bereich der Handschuhöffnung 11 eine sich quer zur Einführrichtung der Hand erstreckende, durch Rändeln bewerkstelligte Sollreißlinie 70 an der die Außenseite 9 aufweisenden Kunststoffolie 6, der die Innenseite 10 aufweisenden Kunststoffolie 7 und der Außenlage 12 vorgesehen (Figur 9).

Diese Sollreißlinie 70 ist dem Fingerbereich 30 näher als die in den der Handschuhöffnung 11 zugeordneten Randbereichen angeordnete feste und im wesentlichen flüssigkeitsdichte Verbindung der Kunststofffolien 6, 7 (Figur 8), wobei die Handschuhöffnung 11 entlang der Sollreißlinie 70 zu öffnen ist.

Durch das Vorsehen dieser "durchgängigen", das heißt alle Lagen (= Kunststoffolie 6, Kunststoffolie 7, Außenlage 12) des Handschuhs 5 kongruent erfassenden Sollreißlinie 70 (Figur 9) kann ein Zugang zur Handschuhöffnung 11 durch Abtrennen des der Handschuhöffnung 11 zugeordneten Abschnitts des Handschuhs 5 entlang der Sollreißlinie 70 bei Ingebrauchnahme des Handschuhs 5 auf problemlose Weise bewerkstelligt werden.

Wie Figur 8 des weiteren zu entnehmen ist, erstreckt sich die Sollreißlinie 70 über die gesamte Breite des Handschuhs 5, um einen vollständigen Zugang zum Inneren des Handschuhs 5 und um ein Abtrennen des der Handschuhöffnung 11 zugeordneten Abschnitts des Handschuhs 5 entlang der Sollreißlinie 70 zu ermöglichen. Aus Gründen der einfachen Handhabung der Sollreißlinie 70 ist für diese ein linienförmiger Verlauf gewählt.

Beim einem weiteren Ausführungsbeispiel eines Handschuhs 5 (vgl. Figur 10) ist entlang der Handschuhöffnung 11 ein wiederverschließbares Verschlußmittel 80 angeordnet, das sich quer zur Einführrichtung der Hand und über die gesamte Breite der Handschuhöffnung 11 erstreckt.

Dieses Verschlußmittel 80 ist -ebenso wie die Kunststofffolien 6,7- aus Kunststoff in Form eines sogenannten "Mini-Grip"-Systems ausgebildet, bei dem das Verschlußmittel 80 an der Innenseite der einen Kunststoffolie 6 ein Band 810 und an der Innenseite der anderen Kunststoffolie 7 eine dem Band 810 zugeordnete rillenförmige Aufnahme 820 für das Band 810 aufweist. Dieses Verschlußmittel 80 in Form eines sogenannten "Mini-Grip"-Systems ist auch einer wiederholten Beanspruchung problemlos gewachsen.

Bei einem letzten Ausführungsbeispiel eines Handschuhs 5 (Figur 11) ist im Bereich der Handschuhöffnung 11 zwischen der die Außenseite 9 aufweisenden Kunststoffolie 6 und der die Innenseite 10 aufweisenden Kunststoffolie 7 ein sich im wesentlichen quer zur Einführrichtung der Hand erstreckender Haftvermittler 90 in Form von Klebstoff vorgesehen, der sich über die im wesentlichen gesamte Breite des Handschuhs 5 erstreckt und ebenfalls als Verschlußmittel fungiert.

Um Platz und mithin Verpackungsmaterial sowie Lagerraum einzusparen, werden die Handschuhe 5 gemäß dem letzten Ausführungsbeispiel (Figur 11) -wie auch die vorstehend beschriebenen Ausführungsbeispiele- in gefaltetem und/oder gerolltem Zustand aufbewahrt.

Hierbei wird durch den Haftvermittler 90 in zuverlässiger Weise verhindert, daß die Flüssigkeit, mit der die Außenlage 12 des Handschuhs 5 imprägniert ist, im Laufe der Zeit durch die Handschuhöffnung 11 in das Innere des Handschuhs 5 eindringt, was nicht zuletzt unter Hygieneaspekten unerwünscht wäre.

## Patentansprüche

1. Handschuh (5, 50),
insbesondere Einweg- oder Wegwerfhandschuh, mit mindestens zwei im wesentlichen deckungsgleichen, eine der Handaußenfläche zuzuordnenden Außenseite (9) und eine der Handinnenfläche zuzuordnenden Innenseite (10) bildenden Kunststofffolien (6,7) und
mit mindestens einer saugfähigen mit mindestens einer Flüssigkeit versehenen und hierbei insbesondere eingesprühten und/oder getränkten und/oder imprägnierten Lage (12),
wobei die Kunststofffolien (6,7)
zumindest in deren seitlichem Randbereich fest miteinander durch eine Siegelnaht (8) verbunden sind und
eine zu einem Fingerbereich (30) entgegengesetzt liegende, flüssigkeitsdicht verschlossene und zum Zwecke des Gebrauchs des Handschuhs zu öffnende Handschuhöffnung (1) freilassen und wobei die Kunststofffolien (6,7) eine rechteckförmige Aussenkontur aufweisen, **dadurch gekennzeichnet, dass**
eine die Kunststofffolien (6,7) verbindende Schweiß-, Klebe- oder Siegelnaht (17) zumindest bereichsweise einen Abstand von den seitlichen Randbereichen unter Bildung eines Fingerhandschuhs oder Fäustlings aufweist, **dass**
bei verschlossener Handschuhöffnung die Lage (12) als auf der Außenseite (9) oder als auf der Innenseite (10) außen auf den Kunststofffolien (6,7) aufgebrachten Außenlage (12) ausgebildet ist, **dass**
die Schweiß-, Klebe- oder Siegelnaht (17) in Draufsicht auf beiden Seiten des Fingerbereichs (30) je eine zur Aufnahme eines Daumens dienende Daumenabteilung (51) aufweist, **dass** die
Kunststofffolien (6, 7) aus einer sich in Längsrichtung (13) erstreckenden Kunststoffbahn gebildet sind, **dass**
in Längsrichtung (13) der Kunststoffbahn zumindest hinter der quer zur Längsrichtung (13) verlaufenden Siegelnaht (8) ein weiterer Handschuh vorsehbar ist, dass der Handschuh (5, 50) eine quer zur Längsrichtung (13) vertaufende, linienförmige Perforation (18) aufweist und durch diese von dem darüber verbindbaren weiteren Handschuh abtrennbar ausgebildet ist, und dass zumindest der Handschuh (5, 50) in der Längsrichtung (13) aufrollbar ist.

2. Handschuh gemäß Anspruch 1, **dadurch gekennzeichnet, daß** entlang oder im Bereich der Handschuhöffnung (11) ein sich quer zur Einführrichtung der Hand erstreckendes Band (40) angeordnet ist.

3. Handschuh gemäß Anspruch 2, **dadurch gekennzeichnet, daß** das Band (40) an der dem Fingerbereich (30) gegenüberliegenden Kante (16) der Innenseite (10) angebracht ist.

4. Handschuh gemäß Anspruch 3, **dadurch gekennzeichnet, daß** sich das Band (40) über die gesamte Breite des Handschuhs (5, 50) erstreckt.

5. Handschuh gemäß einem der Ansprüche 1 bis 4, **dadurch gekennzeichnet, daß** die Kunststofffolien (6,7) auch in den der Handschuhöffnung (11) zugeordneten Randbereichen fest und flüssigkeitsdicht miteinander verbunden sind.

6. Handschuh gemäß einem der Ansprüche 1 bis 5, **dadurch gekennzeichnet, daß** entlang der Handschuhöffnung (11) oder im Bereich der Handschuhöffnung (11) mindestens eine sich quer zur Einführrichtung der Hand erstreckende Sollbruchlinie oder Sollreißlinie (60) der die Außenseite (9) aufweisenden Kunststoffolie (6) vorgesehen ist, die dem Fingerbereich (30) näher als die in den der Handschuhöffnung (11) zugeordneten Randbereichen angeordnete feste und flüssigkeitsdichte Verbindung der Kunststofffolien (6, 7) ist und entlang der die Handschuhöffnung (11) zu öffnen ist.

7. Handschuh gemäß einem der Ansprüche 1 bis 6, **dadurch gekennzeichnet, daß** im Bereich oder entlang der Handschuhöffnung (11) eine sich quer zur Einführrichtung der Hand erstreckende Sollbruchlinie oder Sollreißlinie (70) der die Außenseite (9) aufweisenden Kunststoffolie (6), der die Innenseite (10) aufweisenden Kunststoffolie (7) und der Außenlage (12) vorgesehen ist, die dem Fingerbereich (30) näher als die in den der Handschuhöffnung (11) zugeordneten Randbereichen angeordnete feste und flüssigkeitsdichte Verbindung der Kunststofffolien (6, 7) ist und entlang der die Handschuhöffnung (11) zu öffnen ist.

8. Handschuh gemäß Anspruch 6 oder 7, **dadurch gekennzeichnet, daß** sich die Sollbruchlinie oder Sollreißlinie (60; 70) über die gesamte Breite des Handschuhs (5, 50) erstreckt.

9. Handschuh gemäß einem der Ansprüche 6 bis 8, **dadurch gekennzeichnet, daß** die Sollbruchlinie oder Sollreißlinie (60; 70) linienförmig verläuft.

10. Handschuh gemäß einem der Ansprüche 6 bis 9, **dadurch gekennzeichnet, daß** die Sollbruchlinie oder Sollreißlinie (60; 70) als angesiegelter, gepreßter oder als gerändelter Bereich oder als eine Perforation ausgebildet ist.

11. Handschuh gemäß einem der Ansprüche 1 bis 10, **dadurch gekennzeichnet, daß** entlang der Handschuhöffnung (11) oder im Bereich der Handschuhöffnung (11) mindestens ein Verschlußmittel (80) angeordnet ist.

12. Handschuh gemäß Anspruch 11, **dadurch gekennzeichnet, daß** das Verschlußmittel (80) wiederverschließbar ausgebildet ist.

13. Handschuh gemäß Anspruch 12, **dadurch gekennzeichnet, daß** das Verschlußmittel (80) aus Kunststoff ist.

14. Handschuh gemäß einem der Ansprüche 11 bis 13, **dadurch gekennzeichnet, daß** das Verschlußmittel (80) an der Innenseite der einen Kunststoffolie (6 bzw. 7) ein Band (810) und an der Innenseite der anderen Kunststoffolie (7 bzw. 6) eine dem Band (810) zugeordnete rillenförmige Aufnahme (820) für das Band (810) aufweist.

15. Handschuh gemäß einem der Ansprüche 11 bis 14, **dadurch gekennzeichnet, daß** das Verschlußmittel (80) als Klebeband, als Klebeetikett, als Klebelasche oder als Tape ausgebildet ist.

16. Handschuh gemäß einem der Ansprüche 11 bis 15, **dadurch gekennzeichnet, daß** das Verschlußmittel (80) klettartig ausgebildet ist.

17. Handschuh gemäß einem der Ansprüche 1 bis 16, **dadurch gekennzeichnet, daß** im Bereich der Handschuhöffnung (11) zwischen der die Außenseite (9) aufweisenden Kunststoffolie (6) und der die Innenseite (10) aufweisenden Kunststoffolie (7) ein sich quer zur Einführrichtung der Hand undüber die gesamte Breite des Handschuhs (5, 50) erstreckender Haftvermittler (90) vorgesehen ist.

18. Handschuh gemäß Anspruch 17, **dadurch gekennzeichnet, daß** als Haftvermittler (90) ein Kaltklebstoff oder Kaltleim oder ein thermisch wirksamer Klebstoff vorgesehen ist.

19. Handschuh gemäß einem der Ansprüche 1 bis 24, **dadurch gekennzeichnet, daß** die Außenlage (12) Papier bzw. Vlies aufweist.

20. Handschuh gemäß Anspruch 1, **dadurch gekennzeichnet, daß** die Kunststofffolien (6, 7) aus einer in Form eines Schlauchs gefalteten, sich in Längsrichtung (13) erstreckenden Kunststoffbahn gebildet sind.

21. Handschuh gemäß Anspruch 20, **dadurch gekennzeichnet, daß** die sich in Längsrichtung (13) erstreckende Faltkante (14) die Oberseite des Handschuhs (5, 50) im Bereich der Fingerkuppen bildet und daß die beiden der Faltkante (14) entgegengesetzt liegenden Kanten (15, 16) die Handschuhöffnung (11) bilden.

22. Handschuh gemäß Anspruch 1, **dadurch gekennzeichnet, daß** die Oberseite des Handschuhs (5, 50) im Bereich der Fingerkuppen und die zur Oberseite entgegengesetzt liegende Handschuhöffnung (11) in Längsrichtung (13) zueinander beabstandet angeordnet sind.

23. Handschuh gemäß Anspruch 22, **dadurch gekennzeichnet, daß** die Handschuhe (5,50) durch die mindestens eine Perforation (18) unter Bildung der Handschuhöffnung (11) miteinander verbunden sind.

24. Handschuh gemäß Anspruch 23, **dadurch gekennzeichnet, daß** mit Abstand zur Perforation (18) mindestens eine die Oberseite des Handschuhs (5, 50) im Bereich der Fingerkuppen bildende, die Kunststofffolien (6, 7) miteinander verbindende Schweiß- oder Siegelnaht vorgesehen ist.

25. Handschuh gemäß einem der Ansprüche 23 oder 24, **dadurch gekennzeichnet, daß** die aufgerollten Handschuhe (5,50) einzeln mittels einer Spendevorrichtung ausgebbar sind.

26. Handschuh gemäß einem der Ansprüche 1 bis 25, **dadurch gekennzeichnet, daß** zu den Kunststofffolien (6, 7) mindestens eine weitere deckungsgleiche Kunststoffolie (20) auf der der Außenlage (12) entgegengesetzten Seite vorgesehen ist und daß diese weitere Kunststoffolie (20) zumindest mit der benachbarten Kunststoffolie (6) über eine weitere Schweiß- oder Siegelnaht (21) verbunden ist, die mit Abstand von der Schweiß-, klebe- oder Siegelnaht (17) verläuft.

27. Handschuh gemäß Anspruch 26, **dadurch gekennzeichnet, daß** die weitere Schweiß- oder Siegelnaht (21) eine größere Fläche als die Schweiß-, klebe- oder Siegelnaht (17) einnimmt oder einschließt.

28. Handschuh gemäß einem der Ansprüche 1 bis 27, **dadurch gekennzeichnet, daß** der Handschuh (5, 50) im Bereich der Handschuhöffnung (11) einen Arretierverschluß mit einem sich quer zur Einführrichtung der Hand erstreckenden Fixier- oder Verschlußband (19) aufweist.

29. Handschuh gemäß Anspruch 28, **dadurch gekennzeichnet, daß** das Fixier- oder Verschlußband (19) zwei Enden (19a, 19b) aufweist.

30. Handschuh gemäß Anspruch 29, **dadurch gekennzeichnet, daß** das eine Ende (19a) auf der einen Seite der Handschuhöffnung (11) vorgesehen ist und daß das andere Ende (19b) auf der anderen Seite der Handschuhöffnung (11) vorgesehen ist.

## Claims

1. Glove (5,50), in particular, a disposable or non-re-usable glove, comprising two synthetic-material films (6,7) of essentially the same area forming an outer side (9) associated with the outer surface of the hand and an inner side (10) associated with the inner surface of the hand and comprising at least one absorbent layer (12), in particular, an absorbent layer (12), which is sprayed and/or soaked and/or impregnated with at least one liquid, wherein the synthetic-material films (6,7) are firmly connected to one another by means of a sealed seam (8) at least in the lateral edge region, leaving free a glove opening (11) disposed opposite to a finger region (30) and sealed in a liquid-tight manner, which can be opened for the purpose of using the glove, and wherein the synthetic-material films (6,7) have a rectangular outer contour,
**characterised in that**
a welded, glued or sealed seam (17) connecting the synthetic-material films (6,7), is disposed, at least in regions, at a distance from the lateral edge regions thereby forming a finger glove or mitten; that, when the glove opening is closed, the layer (12) is formed as an outer layer (12) applied externally to the synthetic-material films (6,7) on the outer side (9) or on the inner side (10); that, seen in plan view, the welded, glued or sealed seam (17) provides a thumb compartment (51) on each side for the accommodation of a thumb on both sides of the finger region (30); that the synthetic-material films (6,7) are formed from a synthetic-material web extending in the longitudinal direction (13); that, in the longitudinal direction (13) of the synthetic-material web, another glove can be provided, at least behind the sealed seam (8) running transversely to longitudinal direction (13); that the glove (5,50) provides a linear perforation (18) running transversely to the longitudinal direction (13) and is designed in such a manner that it can be separated by the linear perforation (18) from the other glove, to which it may be connected by the linear perforation (18); and that at least the glove (5,50) can be rolled in the longitudinal direction (13).

2. Glove according to claim 1, **characterised in that** a strip (40) extending transversely to the direction of insertion of the hand is arranged along or in the region of the glove opening (11).

3. Glove according to claim 2, **characterised in that** the strip (40) is attached at the edge (16) of the inner side (10) disposed opposite to the finger region (30).

4. Glove according to claim 3, **characterised in that** the strip (40) extends over the entire width of the glove (5,50).

5. Glove according to any one of claims 1 to 4, **characterised in that** the synthetic-material films (6,7) are also firmly connected to one another in a liquid-tight manner at the edge regions associated with the glove opening (11).

6. Glove according to any one of claims 1 to 5, **characterised in that**, along the glove opening (11) or in the region of the glove opening (11), at least one break-off or tear-off line (60) of the synthetic-material film (6) forming the outer side (9) and extending transversely to the direction of insertion of the hand, is provided, which is closer to the finger region (30) than the firm and liquid-tight connection of the synthetic-material films (6,7) arranged at the edge regions associated with the glove opening (11), and along which the glove opening (11) can be opened.

7. Glove according to any one of claims 1 to 6, **characterised in that**, in the region of or along the glove opening (11), a break-off or tear-off line (70) of the synthetic-material film forming the outer side (9), of the synthetic-material film (7) forming the inner side (10) and of the outer layer (12) is provided, which extends transversely to the direction of insertion of the hand and which is closer to the finger region (30) than the firm and liquid-tight connection of the synthetic-material films (6,7) arranged in the edge regions associated with the glove opening (11), along which the glove opening (11) can be opened.

8. Glove according to claim 6 or 7, **characterised in that** the break-off or tear-off line (60; 70) extends over the entire width of the glove (5,50).

9. Glove according to any one of claims 6 to 8, **characterised in that** the break-off or tear-off line (60; 70) runs in a linear manner.

10. Glove according to any one of claims 6 to 9, **characterised in that** the break-off or tear-off line (60; 70) is designed as a sealed, pressed or knurled region or as perforation.

11. Glove according to any one of claims 1 to 10, **characterised in that** at least one closing means (80) is arranged along the glove opening (11) or in the region of the glove opening (11).

12. Glove according to claim 11, **characterised in that** the closing means (80) is designed in a re-closable manner.

13. Glove according to claim 12, **characterised in that** the closing means (80) is made from synthetic-material.

14. Glove according to any one of claims 11 to 13, **characterised in that** the closing means (80) provides a strip (810) at the inner side of the one synthetic-material film (6 or 7) and a groove-like receiver (820) associated with the strip (810) for the strip (810) on the inner side of the other synthetic-material film (7 or 6 respectively).

15. Glove according to any one of claims 11 to 14, **characterised in that** the closing means (80) is formed as an adhesive strip, an adhesive label, an adhesive flap or tape.

16. Glove according to any one of claims 11 to 15, **characterised in that** the closing means (80) is designed in a Velcro-like manner.

17. Glove according to any one of claims 1 to 16, **characterised in that** an adhesive agent (90) extending transversely to the direction of insertion of the hand and over the entire width of the glove (5,50) is provided in the region of the glove opening (11) between the synthetic-material film (6) forming the outer side (9) and the synthetic-material film (7) forming the inner side (10).

18. Glove according to claim 17, **characterised in that** a cold adhesive or cold glue or thermally-acting adhesive is provided as the adhesive agent (90).

19. Glove according to any one of claims 1 to 24, **characterised in that** the outer layer (12) comprises paper and/or fleece.

20. Glove according to claim 1, **characterised in that** the synthetic-material films (6,7) are formed from a synthetic-material web folded in the form of a tube, extending in the longitudinal direction (13).

21. Glove according to claim 20, **characterised in that** the folded edge (14) extending in the longitudinal direction (13) forms the upper side of the glove (5,50) in the region of the fingertips, and that the two edges (15,16) disposed opposite to the folded edge (14) form the glove opening (11).

22. Glove according to claim 1, **characterised in that** the upper side of the glove (5,50) in the region of the fingertips and the glove opening (11) disposed opposite to the upper side are arranged at a distance from one another in the longitudinal direction (13).

23. Glove according to claim 22, **characterised in that** the gloves (5,50) are connected to one another by the at least one perforation (18) forming the glove opening (11).

24. Glove according to claim 23, **characterised in that**, at a distance from the perforation (18), at least one welded or sealed seam is provided forming the upper side of the glove (5,50) in the region of the fingertips and connecting the synthetic-material films (6,7) to one another.

25. Glove according to any one of claims 23 or 24, **characterised in that** the rolled gloves (5,50) can be dispensed individually by means of a dispensing device.

26. Glove according to any one of claims 1 to 25, **characterised in that**, in addition to the synthetic-material films (6,7), at least one other synthetic-material film (20) of identical area is provided on the side opposite to the outer layer (12), and that this other synthetic-material film (20) is connected, at least to the adjacent synthetic-material film (6), via another welded or sealed seam (21), which runs at a distance from the welded, glued or sealed seam (17).

27. Glove according to claim 26, **characterised in that** the other welded or sealed seam (21) occupies or encloses a larger area than the welded, glued or sealed seam (17).

28. Glove according to any one of claims 1 to 27, **characterised in that**, in the region of the glove opening (11), the glove (5,50) provides a fastening closure with a fastening or sealing strip (19) extending transverse to the direction of insertion of the hand.

29. Glove according to claim 28, **characterised in that** the fastening or sealing strip (19) has two ends (19a, 19b).

30. Glove according to claim 29, **characterised in that** the one end (19a) is provided on the one side of the glove opening (11) and that the other end (19b) is provided at the other side of the glove opening (11).

## Revendications

1. Gant (5, 50), en particulier gant à usage unique ou jetable, comprenant au moins deux feuilles en matière plastique (6, 7) qui coïncident essentiellement, formant une face extérieure (9) à associer à la face extérieure de la main et une face intérieure (10) à associer à la face intérieure de la main et au moins une couche (12) absorbante, et en particulier ici vaporisée et/ou imbibée et/ou imprégnée, d'au moins un liquide, les feuilles en matière plastique (6, 7) étant reliées entre elles solidement au moins dans leur zone de bordure latérale par un joint scellé (8) et laissant libre une ouverture de gant (1) située à l'opposé d'une zone des doigts (30), fermée de manière étanche aux liquides et devant être ouverte pour l'utilisation du gant, et les feuilles en matière plastique (6, 7) présentant un contour extérieur rectangulaire, **caractérisé en ce qu'**un joint soudé, collé ou scellé (17) reliant les feuilles en matière plastique (6, 7) présente au moins par zones un écart par rapport aux zones de bordure latérales formant un doigt de gant ou une moufle, que lorsque l'ouverture du gant est fermée, la couche (12) est conçue comme une couche extérieure (12) appliquée à l'extérieur sur les feuilles en matière plastique (6, 7) sur la face extérieure (9) ou sur la face intérieure (10), que le joint soudé, collé ou scellé (17) présente, dans une vue de dessus, de chacun des deux côtés de la zone des doigts (30), un compartiment de pouce (51) servant à recevoir un pouce, que les feuilles en matière plastique (6, 7) sont formées à partir d'une bande en matière plastique s'étendant dans la direction longitudinale (13), qu'il peut être prévu au moins un autre gant dans la direction longitudinale (13) de la bande de matière plastique derrière le joint scellé (8) s'étendant transversalement à la direction longitudinale (13), que le gant (5, 50) présente une perforation linéaire (18) s'étendant transversalement à la direction longitudinale (13) et, par celle-ci, est formé de manière séparable de l'autre gant pouvant être relié au-dessus et qu'au moins le gant (5, 50) peut être enroulé dans la direction longitudinale (13).

2. Gant selon la revendication 1, **caractérisé en ce qu'**une bande (40) s'étendant transversalement à la direction d'introduction de la main est disposée le long de ou dans la zone de l'ouverture du gant (11).

3. Gant selon la revendication 2, **caractérisé en ce que** la bande (40) est disposée au bord (16) de la face intérieure (10) situé à l'opposé à la zone des doigts (30).

4. Gant selon la revendication 3, **caractérisé en ce que** la bande (40) s'étend sur toute la largeur du gant (5, 50).

5. Gant selon l'une des revendications 1 à 4, **caractérisé en ce que** les feuilles en matière plastique (6, 7) sont reliées entre elles de façon solide et étanche aux liquides également dans les zones de bordure associées. à l'ouverture du gant (11).

6. Gant selon l'une des revendications 1 à 5, **caractérisé en ce qu'**il est prévu, le long de l'ouverture du gant (11) ou dans la zone de l'ouverture du gant (11), au moins une ligne destinée à la rupture ou ligne destinée à la déchirure (60), qui s'étend transversalement à la direction d'introduction de la main, pour la feuille en matière plastique (6) présentant la face extérieure (9), et qui est plus proche de la zone des doigts (30) que la liaison des feuilles en matière plastique (6, 7) solide et étanche aux liquides disposée dans les zones de bordure associées à l'ouverture du gant (11) et doit être ouverte le long de l'ouverture du gant (11).

7. Gant selon l'une des revendications 1 à 6, **caractérisé en ce qu'**il est prévu, dans la zone ou le long de la zone de l'ouverture du gant (11), une ligne destinée à la rupture ou à la déchirure (70), qui s'étend transversalement à la direction d'introduction de la main, pour la feuille en matière plastique (6) présentant la face extérieure (9), pour la feuille en matière plastique (7) présentant la face intérieure (10) et pour la couche extérieure (12), et qui est plus proche de la zone des doigts (30) que la liaison des feuilles en matière plastique (6, 7) solide et étanche aux liquides disposée dans les zones de bordure associées à l'ouverture du gant (11) et doit être ouverte le long de l'ouverture du gant (11).

8. Gant selon la revendication 6 ou 7, **caractérisé en ce que** la ligne destinée à la rupture ou à la déchirure (60 ; 70) s'étend sur toute la largeur du gant (5, 50).

9. Gant selon l'une des revendications 6 à 8, **caractérisé en ce que** la ligne destinée à la rupture ou à la déchirure (60 ; 70) s'étend linéairement.

10. Gant selon l'une des revendications 6 à 9, **caractérisé en ce que** la ligne destinée à la rupture ou à la déchirure (60 ; 70) est conçue comme une zone scellée, comprimée ou striée ou comme une perforation.

11. Gant selon l'une des revendications 1 à 10, **caractérisé en ce qu'**au moins un moyen de fermeture (80) est disposé le long de l'ouverture du gant (11) ou dans la zone de l'ouverture du gant (11).

12. Gant selon la revendication 11, **caractérisé en ce que** le moyen de fermeture (80) est conçu de manière à pouvoir se refermer.

13. Gant selon la revendication 12, **caractérisé en ce que** le moyen de fermeture (80) est en matière plastique.

14. Gant selon l'une des revendications 11 à 13, **caractérisé en ce que** le moyen de fermeture (80) présente sur la face intérieure d'une feuille en matière plastique (6 ou 7) une bande (810) et sur la face intérieure de l'autre feuille en matière plastique (7 ou 6) un logement en forme de rainure associé à la bande (820) pour la bande (810).

15. Gant selon l'une des revendications 11 à 14, **caractérisé en ce que** le moyen de fermeture (80) est formé d'une bande adhésive, d'une étiquette adhésive, d'une patte adhésive ou d'un ruban adhésif.

16. Gant selon l'une des revendications 11 à 15, **caractérisé en ce que** le moyen de fermeture (80) est agrippant.

17. Gant selon l'une des revendications 1 à 16, **caractérisé en ce que**, dans la zone de l'ouverture du gant (11), entre la feuille en matière plastique (6) présentant la face extérieure (9) et la feuille en matière plastique (7) présentant la face intérieure (10), un agent adhésif (90) est prévu, s'étendant transversalement à la direction d'introduction de la main et sur toute la largeur du gant (5, 50).

18. Gant selon la revendication 17, **caractérisé en ce qu'**un adhésif à froid ou une colle à froid ou un adhésif à action thermique est prévu comme agent adhésif (90).

19. Gant selon l'une des revendications 1 à 24, **caractérisé en ce que** la couche extérieure (12) comporte du papier ou un tissu non tissé.

20. Gant selon la revendication 1, **caractérisé en ce que** les feuilles en matière plastique (6, 7) sont formées à partir d'une bande en matière plastique pliée en forme de tuyau, s'étendant dans la direction longitudinale (13).

21. Gant selon la revendication 20, **caractérisé en ce que** le bord de pliure (14) qui s'étend dans la direction longitudinale (13) forme le côté supérieur du gant (5, 50) dans la zone du bout des doigts et que les deux bords (15, 16) situés à l'opposé du bord de pliure (14) forment l'ouverture du gant (11).

22. Gant selon la revendication 1, **caractérisé en ce que** le côté supérieur du gant (5, 50) dans la zone du bout des doigts et l'ouverture du gant (11) située à l'opposé du côté supérieur sont disposés à distance l'un de l'autre dans la direction longitudinale (13).

23. Gant selon la revendication 22, **caractérisé en ce que** les gants (5, 50) sont reliés entre eux au moins par la perforation unique (18) en formant l'ouverture du gant (11).

24. Gant selon la revendication 23, **caractérisé en ce qu'**il est prévu, à distance de la perforation (18), au moins un joint soudé ou scellé reliant entre elles les feuilles en matière plastique (6, 7), formant le côté supérieur du gant (5, 50) dans la zone du bout des doigts.

25. Gant selon l'une des revendications 23 ou 24, **caractérisé en ce que** les gants enroulés (5, 50) peuvent être délivrés individuellement au moyen d'un distributeur.

26. Gant selon l'une des revendications 1 à 25, **caractérisé en ce que**, s'ajoutant aux feuilles en matière plastique (6, 7), au moins une autre feuille en matière plastique (20) qui coïncide est prévue sur la face opposée à la couche extérieure (12) et que cette autre feuille en matière plastique (20) est reliée au moins avec la feuille en matière plastique voisine (6) par l'intermédiaire d'un autre joint soudé ou scellé (21) qui s'étend à distance du joint soudé, collé ou scellé (17).

27. Gant selon la revendication 26, **caractérisé en ce que** l'autre joint soudé ou scellé (21) prend ou enferme une plus grande surface que le joint soudé, collé ou scellé (17).

28. Gant selon l'une des revendications 1 à 27, **caractérisé en ce que** le gant (5, 50) présente, dans la zone d'ouverture du gant (11), une fermeture d'arrêt avec une bande de fixation ou de fermeture (19) qui s'étend transversalement à la direction d'introduction de la main.

29. Gant selon la revendication 28, **caractérisé en ce que** la bande de fixation ou de fermeture (19) présente deux extrémités (19a, 19b).

30. Gant selon la revendication 29, **caractérisé en ce qu'**une extrémité (19a) est prévue d'un côté de l'ouverture du gant (11) et l'autre extrémité (19b) de l'autre côté de l'ouverture du gant (11).
